# EUROPÄISCHE PATENTSCHRIFT

(11) **EP 1 640 536 B1**
(45) Veröffentlichungstag und Bekanntmachung des Hinweises auf die Patenterteilung: **27.06.2007**
(21) Anmeldenummer: 05107490.4
(22) Anmeldetag: 16.08.2005
(51) Int. Cl.: E05B 63/20, E05C 9/18, E05B 17/00

(54) **Treibstangenschloss und Riegel für ein Treibstangenschloss**
Espagnolette lock and a latch for an espagnolette lock
Crémone-serrure et verrou pour une crémone-serrure

(30) Priorität: 28.09.2004 DE 102004046931
(43) Veröffentlichungstag der Anmeldung: 29.03.2006
(73) Patentinhaber: Aug. Winkhaus GmbH & Co. KG, 48291 Telgte (DE)
(72) Erfinder: Hössel, Stephan, 36466, Dermbach (DE); Stegmann, Claus Peter, 97640, Oberstreu (DE)

(56) Entgegenhaltungen:
- EP-A- 0 634 552
- EP-A- 0 677 634
- EP-A- 0 945 572
- GB-A- 2 386 393

## Beschreibung

Die Erfindung betrifft ein Treibstangenschloss mit mindestens einem einen Schlosskasten aufweisenden Nebenschloss, mit einem in dem Schlosskasten geführten, von einer innerhalb des Nebenschlosses in eine aus dem Nebenschloss herausragende Stellung bewegbaren Riegel zum Eingriff in eine gegenüberliegend angeordnete Schließöffnung, insbesondere eines Schließbleches und mit einer in einem Kopfbereich des Riegels angeordneten Anzugsschräge zur Erzielung eines Flügelanpressdruckes. Weiterhin betrifft die Erfindung einen Riegel für ein Treibstangenschloss, bei dem eine Anzugsschräge im Kopfbereich und eine Lagerung im Fußbereich angeordnet ist.

Ein solches Treibstangenschloss ist beispielsweise aus der EP 0 945 572 A2 bekannt. Bei diesem Treibstangenschloss sind ein in einem Flügel angeordnetes Hauptschloss und ein Nebenschloss über eine Treibstange verbunden. Der Riegel weist eine Außenverzahnung auf und greift in eine Innenverzahnung der Treibstange ein. Der Riegel ist in dem Schlosskasten schwenkbar gelagert. In einer Offenstellung des Treibstangenschlosses befindet sich der Riegel innerhalb des Schlosskastens, während er in einer Schließstellung in die Schließausnehmung des in einem Rahmen angeordneten Schließblechs eingreift und damit einen Formschluss zwischen Schließblech und Schlosskasten erzeugt. Die Anzugsschräge ermöglicht es, im montierten Zustand des Treibstangenschlosses bei der Bewegung des Riegels aus der Offenstellung in eine Schließstellung den Flügel gegen den Rahmen zu ziehen. Der Riegel ist als Schwenkriegel ausgebildet und hat als Führung eine Lagerung in dem Schlosskasten. Der Kopfbereich ist im Querschnitt zur Bildung der Anzugsschräge keilförmig gestaltet.

Nachteilig bei dem bekannten Treibstangenschloss ist, dass es aufwändig zu fertigen ist. Insbesondere der Riegel erfordert eine sehr aufwändige Fertigung im Druckguss- oder Fließpressverfahren zur Erzeugung der Anzugsschräge.

Der Erfindung liegt das Problem zugrunde, ein Treibstangenschloss der eingangs genannten Art so zu gestalten, dass es besonders kostengünstig herzustellen ist, indem ein besonders einfach zu fertigender Riegel geschaffen wird.

Das Problem wird erfindungsgemäß dadurch gelöst, dass der Riegel aus einem Blechteil mit einer Hauptebene besteht, und dass die Anzugsschräge durch eine Materialverformung gebildet ist, die von der Hauptebene des Riegels vorsteht. Durch diese Gestaltung lässt sich der Riegel einfach aus Blech ausstanzen und die Anzugsschräge bildende Materialverformung in dem Kopfbereich mit besonders geringem fertigungstechnischen Aufwand durch Prägen der Materialverformung erzeugen. Da der Riegel das wesentliche Bauteil des Nebenschlosses ist, führt die fertigungstechnisch einfache Fertigung des Riegels zu einem besonders kostengünstigen Treibstangenschloss. Ein weiterer Vorteil dieser Gestaltung besteht darin, dass der Riegel durch die Materialverformung eine besonders hohe Stabilität aufweist. Dies führt zu einer besonders hohen Aufbruchssicherheit des erfindungsgemäßen Treibstangenschlosses.

Der Riegel und damit das erfindungsgemäße Treibstangenschloss weisen eine hohe Stabilität auf, wenn die Materialverformung eine Sicke bildet und die Sicke zur Bildung der Anzugsschräge an ihrem einen Ende weiter von der Ebene des Riegels erhaben ist als an ihrem anderen Ende. Durch die hohe Stabilität des Riegels lässt sich dieser aus einem dünnwandigen Material und damit besonders kostengünstig fertigen. Dabei ist es besonders günstig wenn die Sicke mittig im Kopfbereich des Riegels angeordnet ist.

Zur Erhöhung der Stabilität des Riegels trägt es gemäß einer anderen vorteilhaften Weiterbildung der Erfindung bei, wenn die Materialverformung als Abwinklung aus der Hauptebene des Blechteils ausgebildet ist und die Anzugsschräge von einer keilförmigen Rampe des freien Endes des abgebogenen Bereichs erzeugt ist. Hierdurch ist die Anzugsschräge an ihrem aus dem Schlosskasten herausragenden Ende in der Hauptebene des Riegels. Der ebene Bereich des Riegels ermöglicht zudem ein besonders einfaches Eintauchen in die Schließausnehmung des Schließblechs bei der Bewegung des erfindungsgemäßen Treibstangenschlosses in die Schließstellung.

Eine besonders breite Anzugsschräge lässt sich gemäß einer anderen vorteilhaften Weiterbildung der Erfindung mit besonders geringem Aufwand fertigen, wenn der Kopfbereich des Riegels eine schräg auf die Hauptebene des Riegels zulaufende Abkröpfung aufweist, wobei ein vorderer Teil des Kopfbereiches einen geringeren Abstand zur Hauptebene hat, als ein hinterer Teil des Kopfbereiches und dass zwei Biegungen die Abkröpfung mit den übrigen Bereichen des Riegels verbinden. Durch die besonders breite Anzugsschräge weist der Riegel und das Schließblech einen besonders geringen Verschleiß auf.

Bei einem als Schwenkriegel ausgebildeten Riegel weist die Anzugsschräge eine besonders geringe Reibung in dem Schließblech auf, wenn die Materialverformung auf einem Radius angeordnet ist. Durch diese Gestaltung ist die Materialverformung in einer Ansicht senkrecht auf die Ebene des Riegels gekrümmt, so dass der Riegel zweidimensional verformt ist. Dies führt zu einer besonders hohen Stabilität des Riegels und damit zu einer hohen Sicherheit gegen einen Aufbruchsversuch des erfindungsgemäßen Treibstangenschlosses. Vorzugsweise ist der Ursprung des Radius in der Lagerung angeordnet.

Bei einer anderen Ausführungsform ist vorgesehen, dass der Riegel für ein Treibstangenschloss mit einer Anzugsschräge im Kopfbereich und eine Lagerung im Fußbereich derart ausgebildet ist, dass die Anzugsschräge durch eine von einer Hauptebene vorstehende Materialverformung gebildet ist, und dass der Riegel im Bereich der Anzugsschräge dieselbe Wandstärke aufweist wie im Bereich seiner Lagerung. Diese Gestaltung ermöglicht die Fertigung des Riegels in einem Arbeitsgang. Damit lässt sich der Riegel aus einem ebenen Blechteil, also einem besonders kostengünstigen Material fertigen. Hierdurch gestaltet sich der Riegel besonders kostengünstig.
Bei einer rechts/links verwendbaren Ausführungsform ist vorgesehen, dass Materialverformungen nach beiden Richtungen senkrecht zur Hauptebene vorgesehen sind.

Bei einer Ausführungsform mit einem Riegel aus aufeinander geschichteten Blechen kann dünnes und somit leicht bearbeitbares Material verwendet werden. Ausserdem ist eine weitere Erhöhung der Stabilität möglich, indem Material mit unterschiedlichen Eigenschaften verwandt wird, z.B. kann eine Blechschicht besonders zäh und eine andere besonders hart ausgebildet werden. Auch ist die rechts/links Verwendbarkeit durch spiegelbildlich ausgebildete und aufeinander geschichtete Bleche besonders einfach zu realisieren.

Die Erfindung lässt zahlreiche Ausführungsformen zu. Zur weiteren Verdeutlichung ihres Grundprinzips sind mehrere davon in der Zeichnung dargestellt und werden nachfolgend beschrieben. Diese zeigt in
- Fig.1: ein erfindungsgemäßes Treibstangenschloss mit einem schwenkbaren Riegel,
- Fig.2: den Riegel aus Figur 1 in einer Draufsicht,
- Fig.3: eine Schnittdarstellung durch den Riegel aus Figur 2 entlang der Linie III - III,
- Fig.4: eine Seitenansicht von links auf den Riegel aus Figur 2,
- Fig.5: eine weitere Ausführungsform des Riegels aus Figur 1 in einer Draufsicht,
- Fig.6: eine Seitenansicht von links auf den Riegel aus Figur 5,
- Fig.7: eine weitere Ausführungsform des Riegels aus Figur 1 in einer Draufsicht,
- Fig.8: eine Seitenansicht von links auf den Riegel aus Figur 7.

Figur 1 zeigt ein Treibstangenschloss 1 zur Verriegelung eines Flügels 2 in einem Rahmen 3 mit einer Treibstange 4. Die Treibstange 4 verbindet ein Hauptschloss 5 mit einem Nebenschloss 6 und in der dargestellten Ausführungsform mit einem elektromotorischen Antrieb 7. Ein Schlosskasten 8 des Treibstangenschlosses 1 ist in dem Flügel 2 befestigt. Dem Schlosskasten 8 gegenüberstehend ist in dem Rahmen 3 ein Schließblech 9 angeordnet. Das Schließblech 9 weist eine Schließausnehmung 10 zur Aufnahme eines schwenkbar in dem Schlosskasten 8 des Nebenschlosses 6 geführten Riegels 11 auf. Das Nebenschloss 6 ist in einer Verriegelungsstellung dargestellt, in der der Riegel 11 in die Schließausnehmung 10 eindringt. Der Riegel 11 wird von einem Federelement 12 aus dem Schlosskasten 8 heraus vorgespannt und weist zu seiner schwenkbaren Führung eine Lagerung 13 in dem Schlosskasten 8 auf. Die Treibstange 4 ist mit einem in dem Schlosskasten 8 verschieblich geführten Schieber 14 verbunden. Ein in dem Riegel 11 eingepresster Steuerzapfen 15 steht einer Schulter 16 des Schiebers 14 gegenüber. Bei einer Verschiebung der Treibstange 4 durch das Hauptschloss 5 oder den elektromotorischen Antrieb 7 wird der Schieber 14 verschoben. Dabei gelangt die Schulter 16 des Schiebers 14 gegen den Steuerzapfen 15 und verschwenkt den Riegel 11 in den Schlosskasten 8 hinein. Dies kennzeichnet die Offenstellung des Nebenschlosses 6. In der Offenstellung wird ein mit dem Riegel 11 verbundenes Steuerteil 17 von einem Vorsprung 18 eines Tasters 19 abgestützt, so dass der Riegel 11 in seiner innerhalb des Schlosskastens 8 befindlichen Lage gehalten wird. Erst bei Eindrücken des Tasters 19, beispielsweise durch Bewegung des Flügels 2 gegen den Rahmen 3 wird die Bewegung des Riegels 11 freigegeben und schnappt aus dem Schlosskasten 8 heraus.

In einer nicht dargestellten Ausführungsform kann der Riegel 11 auch wie bei dem aus der EP 0 945 572 A2 bekannten Treibstangenschloss über einen Zahnstangenantrieb unmittelbar mit der Treibstange 4 verbunden werden. Dabei wird der Riegel 11 in Abhängigkeit von der Bewegung der Treibstange 4 aus dem Schlosskasten 8 heraus- oder in diesen zurückgeschwenkt.

Der Riegel 11 weist in einem Kopfbereich 20 eine Anzugsschräge 21 auf. Zur Verdeutlichung ist in Figur 2 der Riegel 11 in einer Draufsicht dargestellt. Der Riegel 11 weist zudem einen Fußbereich 22 mit einer Lagerbohrung 23 der in Figur 1 dargestellten Lagerung 13 auf. Die Anzugsschräge 21 ist auf einem Radius R angeordnet. Der Ursprung des Radius R befindet sich im Zentrum der Lagerbohrung 23. Die Anzugsschräge 21 ist in Figur 3 in einer Schnittdarstellung durch den Riegel 11 aus Figur 2 entlang der Linie III - III dargestellt. Hierbei ist zu erkennen, dass die Anzugsschräge 21 von einer Sicke 24 gebildet ist. Die Sicke 24 wird ihrerseits von zwei Biegungen 25, 26 des aus einem ebenen Blech gefertigten Riegels 11 erzeugt. Figur 4 zeigt den Riegel 11 aus Figur 2 in einer Seitenansicht von links. Hierbei ist zu erkennen, dass die Anzugsschräge 21 eine Rampe 27 mit einem sich daran anschließenden geraden Abschnitt 28 aufweist. Die die Anzugsschräge 21 bildende Rampe 27 der Sicke 24 läuft zudem in der Ebene des Riegels 11 aus, so dass die Anzugsschräge 21 an dem Ende der Rampe 27 von ebenen Bereichen des Riegels 11 umgeben ist.

Figur 5 zeigt eine weitere Ausführungsform des Riegels 11, bei dem eine Anzugsschräge 29 durch eine einzige, als Abwinklung ausgebildete Biegung 30 erzeugt ist. Wie Figur 6 in einer Seitenansicht von links auf den Riegel 11 zeigt, weist das freie Ende der als Abwinklung ausgebildeten Biegung 30 eine keilförmige Rampe 31 auf, an die sich ein gerader Abschnitt 32 anschließt.

Figur 7 zeigt eine weitere Ausführungsform des Riegels 11 aus Figur 1, bei dem am Ansatz eines Kopfbereichs 33 zwei Biegungen für eine Abkröpfung 36 angeordnet sind. Wie Figur 8 in einer Seitenansicht auf den Riegel 11 aus Figur 7 von links zeigt, ist hierdurch der gesamte Kopfbereich 33 als Anzugsschräge 37 ausgebildet.

Zur Fertigung der in den Figuren 2 bis 8 dargestellten Ausführungsformen des Riegels 11 wird zunächst aus einem ebenen Blech im Stanzverfahren die äußere Form, die Lagerbohrung und eine Ausnehmung für den Steuerzapfen des Riegels erzeugt. Anschließend wird die Anzugsschräge durch Prägen in den Kopfbereich hergestellt und der Steuerzapfen eingepresst.

## Patentansprüche

1. Treibstangenschloss (1) mit mindestens einem einen Schlosskasten aufweisenden Nebenschloss (6), mit einem in dem Schlosskasten (8) geführten, von einer innerhalb des Nebenschlosses (6) in eine aus dem Nebenschloss herausragende Stellung bewegbaren Riegel (11), zum Eingriff in eine gegenüberliegend angeordnete Schließöffnung (10), insbesondere eines Schließbleches, und mit einer in einem Kopfbereich des Riegels (11) angeordneten Anzugsschräge (21, 29, 37) zur Erzielung eines Flügelanpressdruckes, **dadurch gekennzeichnet, dass** der Riegel (11) aus einem Blechteil mit einer Hauptebene besteht, und dass die Anzugsschräge (21, 29,37) durch eine Materialverformung (25, 26, 30, 34, 35) gebildet ist, die von der Hauptebene des Riegels (11) vorsteht.

2. Treibstangenschloss nach Anspruch 1, **dadurch gekennzeichnet, dass** die Materialverformung (25, 26) eine Sicke (24) bildet und dass die Sicke (24) zur Bildung der Anzugsschräge (21) an ihrem einen Ende weiter von der Ebene des Riegels (11) erhaben ist als an ihrem anderen Ende.

3. Treibstangenschloss nach Anspruch 1 oder 2, **dadurch gekennzeichnet, dass** die Sicke (24) mittig im Kopfbereich (20) des Riegels (11) angeordnet ist.

4. Treibstangenschloss nach zumindest einem der vorhergehenden Ansprüche, **dadurch gekennzeichnet, dass** eine die Anzugsschräge (21) bildende Rampe (27) der Sicke (24) in der Ebene des Riegels (11) ausläuft.

5. Treibstangenschloss nach zumindest einem der vorhergehenden Ansprüche, **dadurch gekennzeichnet, dass** die Materialverformung (30) als Abwinklung aus der Hauptebene des Blechteils ausgebildet ist und dass die Anzugsschräge (29) von einer keilförmigen Rampe (31) des freien Endes des abgebogenen Bereichs erzeugt ist.

6. Treibstangenschloss nach zumindest einem der vorhergehenden Ansprüche, **dadurch gekennzeichnet, dass** der Kopfbereich (36) des Riegels (11) eine schräg auf die Hauptebene des Riegels (11) zulaufende Abkröpfung (36) aufweist, wobei ein vorderer Teil (33) des Kopfbereiches (36) einen geringeren Abstand zur Hauptebene hat als ein hinterer Teil des Kopfbereiches, und dass zwei Biegungen (34, 35) die Abkröpfung (36) mit den übrigen Bereichen des Riegels (11) verbinden.

7. Treibstangenschloss nach zumindest einem der vorhergehenden Ansprüche, **dadurch gekennzeichnet, dass** bei dem eine Lagerung (13) als Führung in dem Schlosskasten (8) aufweisenden Riegel (11) die Materialverformung (25, 26, 30, 34, 35) auf einem Radius (R) angeordnet ist.

8. Riegel für ein Treibstangenschloss, bei dem eine Anzugsschräge im Kopfbereich und eine Lagerung im Fußbereich angeordnet ist, **dadurch gekennzeichnet, dass** die Anzugsschräge (21, 29, 37) durch eine von einer Hauptebene vorstehende Materialverformung (25, 26, 30, 34, 35) gebildet ist, und dass der Riegel (11) im Bereich der Anzugsschräge (21, 29, 37) dieselbe Wandstärke aufweist wie im Bereich seiner Lagerung.

9. Treibstangenschloss nach zumindest einem der vorhergehenden Ansprüche, **dadurch gekennzeichnet, dass** Materialverformungen nach beiden Richtungen senkrecht zur Hauptebene vorgesehen sind.

10. Treibstangenschloss nach zumindest einem der vorhergehenden Ansprüche, **dadurch gekennzeichnet, dass** der Riegel (11) aus aufeinander geschichteten Blechen besteht.

## Claims

1. Espagnolette lock (1) with at least one secondary lock (6) comprising a lock casing, having a latch (11) held in the lock casing (8), movable from a position inside the secondary lock (6) into a position protruding from the secondary lock for engaging into a locking opening (10) arranged opposite, in particular of a locking sheet metal part and having a tightening incline (21, 29, 37) arranged in a head area of the latch (11) to achieve leaf contact pressure, **characterized in that** the latch (11) consists of a sheet metal part with a main plane and **in that** the tightening incline (21, 29, 37) is formed by material shaping (25, 26, 30, 34, 35), which protrudes from the main plane of the latch (11).

2. Espagnolette lock according to claim 1, **characterized in that** the material shaping (25, 26) forms a bead (24) and **in that** the bead (24) for forming the tightening incline (21) at its one end is raised further from the plane of the latch (11) than at its other end.

3. Espagnolette lock according to claim 1 or 2, **characterized in that** the bead (24) is arranged centrally in the head area (20) of the latch (11).

4. Espagnolette lock according to at least one of the preceding claims, **characterized in that** a ramp (27), forming the tightening incline (21), of the bead (24) tapers off in the plane of the latch (11).

5. Espagnolette lock according to at least one of the preceding claims, **characterized in that** the material shaping (30) is formed as a bend from the main plane of the sheet metal part and **in that** the tightening incline (29) is produced by a wedge-shaped ramp (31) of the free end of the bent-off section.

6. Espagnolette lock according to at least one of the preceding claims, **characterized in that** the head area (36) of the latch (11) has an elbow (36) running diagonally to the main plane of the latch (11), wherein a front part (33) of the head area (36) has a shorter distance to the main plane than a rear part of the head area and **in that** two curves (34, 35) connect the elbow (36) to the remaining sections of the latch (11).

7. Espagnolette lock according to at least one of the preceding claims, **characterized in that** in the case of the latch (11) having a bearing (13) to retain it in the lock casing (8), the material shaping (25, 26, 30, 34, 35) is arranged on a radius (R).

8. Latch for an espagnolette lock, in which a tightening incline is arranged in the head area and a bearing in the leg area, **characterized in that** the tightening incline (21, 29, 37) is formed by material shaping (25, 26, 30, 34, 35) protruding from a main plane, and **in that** the latch (11) in the area of the tightening incline (21, 29, 37) has the same wall thickness as in the area of its bearing.

9. Espagnolette lock according to at least one of the preceding claims, **characterized in that** material profiles are provided in both directions perpendicularly to the main plane.

10. Espagnolette lock according to at least one of the preceding claims, **characterized in that** the latch (11) consists of metal sheets layered one on top of the other.

## Revendications

1. Serrure à tringle de manoeuvre (1) comprenant au moins serrure secondaire (6) présentant un palastre (8), un verrou (4) guidé dans le palastre (8), pouvant être déplacé à l'intérieur de la serrure secondaire (6) dans une position dépassant de la serrure secondaire, pour l'engagement dans une ouverture de fermeture (10) disposée en face, en particulier d'une tôle de fermeture, et un chanfrein d'actionnement (21, 29, 37) disposé dans une zone supérieure du verrou (11) pour obtenir une pression de pressage d'ailette, **caractérisée en ce que** le verrou (11) consiste en une partie de tôle avec un plan principal et **en ce que** le chanfrein d'actionnement (21, 29, 37) est formé par une déformation de matériau (25, 26, 30, 34, 35), qui dépasse du plan principal du verrou (11).

2. Serrure à tringle de manoeuvre selon la revendication 1, **caractérisée en ce que** la déformation de matériau (25, 26) forme une moulure (24) et **en ce que** la moulure (24) est davantage surélevée du plan du verrou (11) sur une extrémité que sur son autre extrémité pour fermer le chanfrein de serrage (21).

3. Serrure à tringle de manoeuvre selon la revendication 1 ou 2, **caractérisée en ce que** la moulure (24) est disposée au centre dans la zone supérieure (20) du verrou (11).

4. Serrure à tringle de manoeuvre selon l'une quelconque des revendications précédentes, **caractérisée en ce qu'**une rampe, (27) formant le chanfrein de serrage (21), de la moulure (24) se termine dans le plan du verrou (11) .

5. Serrure à tringle de manoeuvre selon au moins l'une quelconque des revendications précédentes, **caractérisée en ce que** la déformation de matériau (30) est conçue comme partie collée à partir du plan principal de la partie de tôle et **en ce que** le chanfrein de serrage (29) est généré par une rampe (31) en forme de clavette de l'extrémité libre de la zone coudée.

6. Serrure à tringle de manoeuvre selon au moins l'une quelconque des revendications précédentes, **caractérisée en ce que** la zone supérieure (36) du verrou (11) présente une partie coudée (36) arrivant en biais sur le plan principal du verrou (11), une partie avant (33) de la zone supérieure (36) ayant une distance plus faible au plan principal qu'une partie arrière de la zone supérieure (36) et **en ce que** deux flexions (34, 35) relient la partie coudée (36) avec les autres zones du verrou (11).

7. Serrure à tringle de manoeuvre selon l'une quelconque des revendications précédentes, **caractérisée en ce que**, sur le verrou (11) présentant un logement (13) comme guide dans le palastre (8), la déformation de matériau (25, 26, 30, 34, 35) est disposée sur un rayon (R).

8. Verrou pour une serrure à tringle de manoeuvre, sur laquelle un chanfrein de serrage est disposé dans la zone supérieure et un logement dans la zone inférieure, **caractérisé en ce que** le chanfrein de serrage (21, 29, 37) est formé par une déformation de matériau (25, 26, 30, 34, 35) dépassant d'un plan principal et **en ce que** le verrou (11) présente dans la zone du chanfrein de serrage (21, 29, 37) a la épaisseur de matériau que dans la zone de son logement.

9. Serrure à tringle de manoeuvre selon au moins l'une quelconque des revendications précédentes, **caractérisée en ce que** des déformations de matériau sont prévues vers les deux directions perpendiculairement au plan principal.

10. Serrure à tringle de manoeuvre selon au moins l'une quelconque des revendications précédentes, **caractérisée en ce que** le verrou (11) est à base de tôles empilées les unes sur les autres.
